# EUROPÄISCHE PATENTSCHRIFT

(11) **EP 2 627 844 B1**
(45) Veröffentlichungstag und Bekanntmachung des Hinweises auf die Patenterteilung: **06.12.2017**
(21) Anmeldenummer: 11770746.3
(22) Anmeldetag: 13.10.2011
(51) Int. Cl.: E05D 15/06

(54) **BESCHLAG FÜR EINE SCHIEBETÜR**
FITTING FOR A SLIDING DOOR
FERRURE POUR PORTE COULISSANTE

(30) Priorität: 13.10.2010 DE 102010038141
(43) Veröffentlichungstag der Anmeldung: 21.08.2013
(73) Patentinhaber: Hettich-Heinze GmbH & Co. KG, 32139 Spenge (DE)
(72) Erfinder: NOLTE, Frank, 49086 Osnabrück (DE)
(74) Vertreter: Dantz, Jan Henning
(86) Internationale Anmeldenummer: PCT/EP2011/067862
(87) Internationale Veröffentlichungsnummer: WO 2012/049235

(56) Entgegenhaltungen:
- DE-U1- 20 212 222
- DE-U1-202005 007 687
- DE-U1-202010 004 375

## Beschreibung

Die vorliegende Erfindung betrifft einen Beschlag für eine Schiebetür, mit einem Laufrollenträger, an dem ein oder mehrere Laufrollen drehbar gelagert sind, die auf einer Schiene abrollen, wobei an dem Laufrollenträger eine Aushebesicherung geführt ist, die in einer ersten Position ein Anheben des Laufrollenträgers ermöglicht und in einer verriegelten zweiten Position ein Anheben des Laufrollenträgers von der Schiene verhindert.

Die DE 202 12 222 U1 offenbart einen Laufrollenträger für Schiebetüren, bei dem ein im Querschnitt U-förmiges Tragteil vorgesehen ist, an dessen Verbindungsabschnitt ein horizontal verschiebbares Formteil vorgesehen ist. Das Formteil kann zur Sicherung des Laufrollenträgers an einer Schiene mit einem Ausleger einen Steg der Schiene untergreifen. Wird das Formteil horizontal verschoben kann der Laufrollenträger freigegeben und von der Schiene abgehoben werden. Bei diesem Laufrollenträger ist nachteilig, dass durch das horizontal verschiebbare Formteil ein relativ großer Platzbedarf in horizontale Richtung erforderlich ist.

Die DE 20 2010 004 375 U1 offenbart eine Aushängesicherung für einen Schiebetürbeschlag, bei der eine Schiebeelement an einem Beschlagteil verschiebbar gehalten ist, um eine Laufrolle gegen ein Aushängen zu sichern.

Es ist daher Aufgabe der vorliegenden Erfindung, einen Beschlag für eine Schiebetür zu schaffen, bei dem eine Aushebesicherung in kompakter Bauweise bereitgestellt wird, die einfach zu betätigen ist.

Diese Aufgabe wird mit einem Beschlag mit den Merkmalen des Anspruches 1 gelöst.

Erfindungsgemäß umfasst der Beschlag eine Aushebesicherung, die eine Lasche aufweist, die in der verriegelten Position die Schiene untergreift und für eine Entriegelung von der Schiene absenkbar ausgebildet ist. Die Aushebesicherung ist somit in vertikaler Richtung zubewegen, um die Laufrolle an der Schiene zu sichern, so dass in horizontaler Richtung nur ein minimaler Bauraum erforderlich ist. Zudem kann die Aushebesicherung auf einfache Weise durch mechanische Mittel wie Schieber, Schwenkhebel oder andere Bauteile bereitgestellt werden.

Gemäß der Erfindung weist der Beschlag, welcher als Laufrollenträger ausgebildet ist, bzw. einen solchen umfasst, einen an einer Schiebetür festlegbaren vertikalen Wandabschnitt auf, an dem die Aushebesicherung verschiebbar geführt ist. Der Laufrollenträger kann auch nur durch den vertikalen Wandabschnitt gebildet sein, so dass der Beschlag insbesondere gut für hintere Schiebetüren eingesetzt werden kann.

Für eine sichere Führung der Aushebesicherung ist diese über eine ober und eine untere Kurvenführung an dem vertikalen Wandabschnitt geführt. Dabei weist die obere Kurvenführung zur Sicherung der Aushebesicherung in der verriegelten Position einen abgewinkelten Endabschnitt auf, der sich im Wesentlichen in horizontale Richtung abwinkelt. Dadurch wird eine stabile Sicherung gegen ein Anheben der Schiebetür in vertikaler Richtung bereitgestellt.

Um die Aushebesicherung in der verriegelten Position zu sichern, ist vorzugsweise eine Feder vorgesehen, mittels der die Aushebesicherung vorgespannt ist. Die Feder kann dabei an dem Laufrollenträger fixiert sein und mit einem biegbaren Schenkel an einem Halteabschnitt der Aushebesicherung anliegen.

Für eine einfache Betätigung der Aushebesicherung kann diese in der ersten Position mit einem Griffabschnitt über den Laufrollenträger hervorstehen, um dann zur Verriegelung des Laufrollenträgers die Aushebesicherung anzuheben und den Griffabschnitt zu verschwenken oder zu verschieben.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht eines ersten Ausführungsbeispiels eines ersten Beschlages;
- Figur 2: eine Seitenansicht des Beschlages der Figur 1;
- Figur 3: eine perspektivische Ansicht des Beschlages der Figur 1 ohne Schiebetür;
- Figuren 4A und 4B: zwei Ansichten der Aushebesicherung des Beschlags der Figur 1 in unterschiedlichen Positionen;
- Figur 5: eine perspektivische Ansicht der Aushebesicherung;
- Figuren 6A und 6B: zwei Ansichten eines modifizierten Ausführungsbeispiels eines Beschlags mit einer Aushebesicherung;
- Figuren 7A und 7B: zwei Ansichten des Beschlages der Figuren 6 in unterschiedlichen Positionen; und
- Figuren 8A und 8B: zwei perspektivische Explosionsdarstellungen des Beschlages der Figuren 6 und 7.

Die Figuren 1 bis 3 zeigen eine Schiebetür 1, die über ein oder mehrere Beschläge 2 an einem Möbelkorpus verfahrbar gehalten ist. Jeder Beschlag 2 umfasst einen im Wesentlichen plattenförmigen Laufrollenträger 3, der über mehrere Schrauben 4 an der Schiebetür 1, gegebenenfalls über eine Höhenverstellung, festgelegt ist. An dem Laufrollenträger 3 ist eine Laufrolle 5 drehbar gelagert, die an einer Schiene 6 verfahrbar ist.

Die Schiene 6 umfasst an einem abgewinkelten horizontalen Abschnitt zwei benachbarte Laufbahnen 7 für Rollen 5. Ferner umgreift die Schiene 6 mit einem oberen Abschnitt 8 eine Deckplatte 9 eines Möbelkorpus, so dass die Schiebetür 1 hängend an der Schiene 6 verfahrbar ist.

Um ein versehentliches Anheben der Schiebetür 1 und ein Ausheben einer Laufrolle 5 aus der Laufbahn 7 der Schiene 6 zu verhindern, ist eine Aushebesicherung vorgesehen.

Wie in den Figuren 2 und 3 erkennbar ist, umfasst die Aushebesicherung 11 eine abgewinkelte horizontale Lasche 10, die die Schiene 6 im Bereich der Laufbahn 7 untergreift. Die Aushebesicherung 11 ist im Wesentlichen plattenförmig ausgebildet und weist eine obere Kurvenführung 12 und eine untere Kurvenführung 13 auf. Die beiden Kurvenführungen 12 und 13 sind jeweils von einem Bolzen 14 durchgriffen. Ferner ist am oberen Ende der Aushebesicherung 11 ein Griffabschnitt 17 ausgebildet, der in einer Aussparung an dem Laufrollenträger 3 angeordnet ist.

In Figur 4A ist die Aushebesicherung 11 in einer verriegelten Position gezeigt. Die Lasche 10 befindet sich direkt unterhalb der Schiene 6.

Um die Aushebesicherung 11 zu entriegeln und ein Ausheben des Laufrollenträgers 3 zu ermöglichen, wird die Aushebesicherung 11 nach unten verschoben, wie dies in Figur 4B gezeigt ist. Dadurch bildet sich ein Abstand zwischen der Lasche 10 und der Unterseite der Schiene 6, so dass die Schiebetür 1 ausreichend angehoben werden kann, um die Laufrolle 5 aus der Laufbahn 7 herauszuheben.

In Figur 5 ist die Aushebesicherung 11 im Detail dargestellt. Die obere Kurvenführung 12 besitzt einen abgewinkelten Endabschnitt 16, der sich im Wesentlichen horizontal erstreckt und dafür sorgt, dass die Aushebesicherung 11 in der verriegelten Position gesichert ist. Wenn ein Zapfen 14 in dem Bereich des abgewinkelten Endabschnittes 16 angeordnet ist, kann die Aushebesicherung 11 nicht nach oben verschoben werden. Erst wenn die Aushebesicherung 11 über den Griffabschnitt 17 verschwenkt wurde (Figur 4B), verlässt der Bolzen 14 den abgewinkelten Endabschnitt 16 der Kurvenführung 12, so dass ein Absenken der Aushebesicherung 11 ermöglicht wird.

In den Figuren 6A und 6B ist eine modifizierte Ausgestaltung der Aushebesicherung 11 und des Beschlages 2 dargestellt, wobei ergänzend zu dem vorangegangenen Ausführungsbeispiel eine Feder 20 am Laufrollenträger 3 montiert ist. Die Feder 20 umfasst einen biegbaren Schenkel 21, der die Aushebesicherung 11 in der verriegelten Position sichert. Hierfür ist der Federschenkel 21 in der Kontur an eine Kante der Aushebesicherung 11 angepasst und wird beim Verschieben der Aushebesicherung 11 entlang der Kurvenführungen 12 und 13 zurückgebogen. Dabei kann der biegbare Schenkel 21 so geformt sein, dass er die Aushebesicherung 11 sowohl in der ersten entriegelten Position als auch in der zweiten verriegelten Position verrastet.

In den Figuren 7A und 7B ist der Beschlag 2 der Figuren 6A und 6B in der verriegelten und der entriegelten Position gezeigt. In der verriegelten Position steht der Griffabschnitt 17 geringfügig über den Laufrollenträger 3 hervor und kann somit leicht gegriffen und innerhalb der Aussparung des Laufrollenträgers 3 bewegt werden.

In den Figuren 8A und 8B ist der Beschlag 2 der Figuren 6 und 7 in einer Explosionsdarstellung gezeigt. An der Feder 20 sind zwei Zapfen 22 angeformt, die in entsprechende Öffnungen 23 an dem Laufrollenträger 3 eingesteckt werden können. Dadurch lässt sich die Feder 20 leicht und positionsgenau montieren. Zudem kann an dem Federschenkel 21 ebenfalls ein Zapfen 24 angeformt sein, der an dem Laufrollenträger 3 festgelegt ist, um die Rastkräfte an der Aushebesicherung 11 zu erhöhen. Die Aushebesicherung 11 ist über zwei Bolzen 14 an dem Laufrollenträger 3 verfahrbar gehalten.

Zum Anheben bzw. Absenken der Aushebesicherung können auch andere Betätigungsmechaniken verwendet werden. Beispielsweise kann eine Kniehebelmechanik eingesetzt werden.

## Patentansprüche

1. Beschlag (2) für eine Schiebetür (1), mit einem Laufrollenträger (3), an dem ein oder mehrere Laufrollen (5) drehbar gelagert sind, die auf einer Schiene (6) abrollen, wobei an dem Laufrollenträger (3) eine Aushebesicherung (11) geführt ist, die in einer ersten Position ein Anheben des Laufrollenträgers (3) ermöglicht und in einer verriegelten zweiten Position ein Anheben des Laufrollenträgers (3) von der Schiene (6) verhindert, wobei die Aushebesicherung (11) eine Lasche (10) umfasst, die in der verriegelten Position die Schiene (6) untergreift und für eine Entriegelung von der Schiene (6) absenkbar ausgebildet ist und der Laufrollenträger (3) einen an einer Schiebetür (1) festlegbaren vertikalen Wandabschnitt aufweist, an dem die Aushebesicherung (11) verschiebbar geführt ist, wobei die Aushebesicherung (11) über mindestens eine Kurvenführung (12, 13) an dem vertikalen Wandabschnitt geführt ist, wobei die Aushebesicherung (11) im Wesentlichen plattenförmig ausgebildet ist und eine obere Kurvenführung (12) und eine untere Kurvenführung (13) aufweist, und die beiden Kurvenführungen (12, 13) jeweils von einem Bolzen (14) durchgriffen sind, **dadurch gekennzeichnet, dass** die obere Kurvenführung (12) einen abgewinkelten Endabschnitt (16) besitzt, der sich im Wesentlichen horizontal erstreckt und dafür sorgt, dass die Aushebesicherung (11) in der verriegelten Position gesichert ist.

2. Beschlag nach Anspruch 1, **dadurch gekennzeichnet, dass** die Aushebesicherung (11) über eine Feder (20) in die verriegelte Position vorgespannt ist.

3. Beschlag nach Anspruch 2, **dadurch gekennzeichnet, dass** die Feder an dem Laufrollenträger (3) fixiert ist und mit einem biegbaren Schenkel (21) an einem Halteabschnitt der Aushebesicherung (11) anliegt.

4. Beschlag nach einem der vorhergehenden Ansprüche, **dadurch gekennzeichnet, dass** die Aushebesicherung (11) in der ersten Position mit einem Griffabschnitt (17) über den Laufrollenträger (3) hervorsteht.

## Claims

1. A fitting (2) for a sliding door (1), comprising a track roller carrier (3) on which one or more track rollers (5) are rotatably mounted and which roll on a rail (6), wherein a lift-out protection mechanism (11) is guided on the track roller carrier (3), said lift-out protection mechanism allowing the track roller carrier (3) to be lifted in a first position and preventing the track roller carrier (3) from being lifted from the rail (6) in a locked second position, whereby the lift-out protection mechanism (11) comprises a tab (10) which reaches under the rail (6) in the locked position and is provided with a lowerable configuration for unlocking from the rail (6), and whereby the track roller carrier (3) comprises a vertical wall section which can be fixed to a sliding door (1) and on which the lift-out protection mechanism (11) is guided in a displaceable manner, whereby the lift-out protection mechanism (11) is guided via at least one curve guide (12, 13) on the vertical wall section, whereby the lift-out protection mechanism (11) is substantially plate-shaped and comprises an upper curve guide (12) and a bottom curve guide (13), said two curve guides (12, 13) being penetrated by a bolt (14), **characterized in that** upper curve guide (12) comprises a bent-off end section (16) for securing the lift-out protection mechanism (11) in the locked position, said bent-off end section extending in a substantially horizontal direction.

2. A fitting according to one claim 1, **characterized in that** the lift-out protection mechanism (11) is pretensioned via a spring (20) in the locked position.

3. A fitting according to claim 2, **characterized in that** the spring is fixed to the track roller carrier (3) and rests with a flexible leg (21) on a holding section of the lift-out protection mechanism (11).

4. A fitting according to one of the preceding claims, **characterized in that** the lift-out protection mechanism (11) protrudes in the first position with a handle section (17) beyond the track roller carrier (3).

## Revendications

1. Ferrure (2) pour une porte coulissante (1) comprenant un porte-galets de roulement (3) sur lequel au moins un galet de roulement (5) roulant sur un rail (6) est monté mobile en rotation, sur le porte-galets de roulement (3) étant montée une sécurité anti-extraction par soulèvement (11) qui, dans une première position permet un soulèvement du porte-galets de roulement (3) et dans une seconde position de blocage empêche un soulèvement du porte-galets de roulement (3) du rail (6), la sécurité anti-extraction par soulèvement (11) comprenant une languette (10) qui, dans la position de blocage, vient en prise au-dessous du rail (6) et qui est réalisée de façon à pouvoir être abaissée pour permettre un déverrouillage du rail (6), le porte-galets de roulement (3) comportant un segment de paroi vertical pouvant être fixé à une porte coulissante (1) sur lequel la sécurité anti-extraction par soulèvement (11) est montée mobile en translation, la sécurité anti-extraction par soulèvement (11) étant montée sur le segment de paroi vertical par l'intermédiaire d'au moins un guidage à came (12, 13), la sécurité anti-extraction par soulèvement (11) étant réalisée essentiellement en forme de plaque et comportant un guidage à came supérieur (12) et un guidage à came inférieur (13), et les deux guidages à came (12, 13) étant respectivement traversés par un boulon (14),
**caractérisée en ce que**
le guidage à came supérieur (12) comporte un segment d'extrémité coudé (16) qui s'étend essentiellement horizontalement et a pour fonction de bloquer la sécurité anti-extraction par soulèvement (11) dans la position de blocage.

2. Ferrure conforme à la revendication 1,
**caractérisée en ce que**
la sécurité anti-extraction par soulèvement (11) est rappelée dans la position de blocage par un ressort (20).

3. Ferrure conforme à la revendication 2,
**caractérisée en ce que**
le ressort est fixé sur le porte-galets de roulement (3) et s'applique par une branche flexible (21) sur un segment de retenue de la sécurité anti-extraction par soulèvement (11).

4. Ferrure conforme à l'une des revendications précédentes,
**caractérisée en ce que**
dans la première position, la sécurité anti-extraction par soulèvement (11) dépasse du porte-galets de roulement (3) par un segment de manoeuvre (17).
